# EUROPÄISCHE PATENTSCHRIFT

(11) **EP 0 602 381 B1**
(45) Veröffentlichungstag und Bekanntmachung des Hinweises auf die Patenterteilung: **17.07.1996**
(21) Anmeldenummer: 93118025.1
(22) Anmeldetag: 06.11.1993
(51) Int. Cl.: A47F 8/00

(54) **Bewegliche Figur**
Flexible figure
Figure flexible

(30) Priorität: 10.11.1992 DE 9215294 U
(43) Veröffentlichungstag der Anmeldung: 22.06.1994
(73) Patentinhaber: von Dapper-Saalfels, Manfred, D-74182 Obersulm (DE)
(72) Erfinder: von Dapper-Saalfels, Manfred, D-74182 Obersulm (DE)
(74) Vertreter: Müller, Hans, Dipl.-Ing.

(56) Entgegenhaltungen:
- DE-B- 1 072 076
- GB-A- 666 207
- US-A- 1 685 358
- US-A- 2 059 338

## Beschreibung

Die vorliegende Erfindung betrifft eine bewegliche Figur, insbesondere mit einem Erscheinungsbild als Mensch oder Tier. Derartige Figuren werden häufig in Schaufensterbereichen von Kaufhäusern als Blickfang eingesetzt (siehe US-A-1 685 358 und GB-A-666 207). Ist die Figur als Schaufensterpuppe ausgebildet, dient sie vornehmlich dazu, modische Kleidung in angezogenem Zustand zu präsentieren. Häufig werden derartige Figuren auch als Werbeträger eingesetzt, die auf ein bestimmtes Produkt hinweisen sollen. Da derartige Figuren lediglich als Mittel zum Zweck des Kaufanreizes für Kunden eingesetzt werden, ist der Einsatz derartig in Massen herstellter Figuren nur dann wirtschaftlich, wenn die Herstellkosten nicht allzu hoch sind.

Es sind bewegliche Figuren bekannt, die an den Armen und Beinen künstliche Gelenke aufweisen, wobei Antriebsaggregate vorhanden sind, die ein Verschwenken der jeweiligen Teilgliedmaßen um eine Gelenkachse bewirken. In der Praxis zeigt jedoch eine derartige bewegliche Figur einen relativ unnatürlichen Bewegungsablauf, der dem eines Roboters ähnelt. Das Anordnen von beweglichen Gelenken bedeutet einen hohen baulichen Aufwand, der bei derartigen Massenartikeln wirtschaftlich nicht zu vertreten ist.

Der Erfindung liegt das Problem zugrunde, eine gegenüber dem genannten Stand der Technik verbesserte bewegliche Figur anzugeben, die mit einfachen technischen Mitteln einen natürlichen und fließenden Bewegungsablauf gewährleistet und bei geringem Aufwand ein höchstmögliches Maß an Funktionalität bietet und dabei wartungsfreundlich, wenig störanfällig und flexibel in der Anwendbarkeit ist.

Die erfindungsgemäße bewegliche Figur ist durch die Merkmale des unabhängigen Anspruchs gegeben. Vorteilhafte Ausgestaltungen und Weiterbildungen sind Gegenstand der Unteransprüche.

Die erfindungsgemäße bewegliche Figur ist demgemäß gekennzeichnet durch einen Körper aus verformbarem Material, bevorzugt Schaumstoff, eine am oder innerhalb des Körpers der Figur angeordnete, im wesentlichen stabförmige Stützvorrichtung, die in ihrem einen Endbereich eine außerhalb des Körpers angeordnete Festlagereinrichtung und gegebenenfalls zusätzlich in ihrem anderen Endbereich eine Drehlagereinrichtung aufweist, und eine am oder innerhalb des Körpers der Figur angeordnete, in eine vorgebbare Kurvenform bringbare, mittels eines Rotationsaggregats in Rotation versetzbare und gegebenenfalls zusätzlich an der Drehlagereinrichtung drehbar gelagerte, im wesentlichen stabförmige Rotationsvorrichtung.

Mit der erfindungsgemäßen beweglichen Figur läßt sich mit einfachen Merkmalen ein natürlicher Bewegungsablauf erzeugen. Durch Rotation der in einer vorgebbaren Kurvenform vorhandenen Rotationsvorrichtung führt der Körper, je nach Form der Rotationsvorrichtung, einen geschmeidig wirkenden natürlichen Bewegungsablauf aus, da der Körper infolge seiner Verformbarkeit den seitlichen Verschiebebewegungen der Rotationsvorrichtung folgt.

Bevorzugt ist die Drehlagereinrichtung als ein die Rotationsvorrichtung umgebendes Ringelement ausgebildet, das in einer besonderen Ausgestaltung einen größeren Innendurchmesser aufweist als die lichten Außenabmessungen der Rotationsvorrichtung. Durch letzteres Merkmal wird die Geschmeidigkeit des Bewegungsablaufs weiter erhöht, da der gesamte Körper einen größeren Bewegungsspielraum aufweist.

Nach einem weiteren Merkmal der Erfindung ist die Rotationsvorrichtung zumindest bereichsweise elastisch oder starr mit dem Körper der Figur verbunden. Durch die Verbindung der Rotationsvorrichtung mit dem Körper der Figur wird der allgemeinen Rotations- und Verschiebebewegung des Körpers zumindest teilweise eine Torsionsbewegung überlagert, was optisch reizvolle Effekte hinsichtlich des Gesamtbewegungsablaufes ermöglicht, wodurch eine derartige Figur im besonderen Maße als Blickfang verwendbar ist.

Eine hinsichtlich ihres einfachen Aufbaus und hinsichtlich eines optisch natürlichen Bewegungsablaufs bevorzugte Ausgestaltung der erfindungsgemäßen Figur, die ein Erscheinungsbild als Mensch oder Tier mit vier Gliedmaßen aufweist, zeichnet sich dadurch aus, daß die Stützvorrichtung innerhalb eines Gliedmaßes, bevorzugt eines Beines, des Menschen oder Tieres angeordnet ist, die Rotationsvorrichtung innerhalb eines anderen Gliedmaßes, bevorzugt eines anderen Beines des Menschen oder Tieres angeordnet ist und bis in den Kopfbereich des Menschen oder Tieres vorhanden ist und die Drehlagereinrichtung im wesentlichen im Bereich der Hüfte des Menschen oder Tieres angeordnet ist.

In einer bevorzugten Weiterbildung der erfindungsgemäßen beweglichen Figur ist zumindest eine zumindest bereichsweise in oder an einem weiteren Gliedmaß, bevorzugt in oder am Arm des Menschen oder Tieres, angeordnete, in eine Kurvenform bringbare Kragvorrichtung vorhanden, die an die Rotationsvorrichtung angeschlossen ist. Damit läßt sich auch hinsichtlich der Arme der Figur ein fließender Bewegungsablauf erzeugen, der dem fließenden Bewegungsablauf des Gesamtkörpers überlagert ist.

Eine weitere Ausgestaltung der erfindungsgemäßen beweglichen Figur zeichnet sich dadurch aus, daß die Stützvorrichtung eine zweite Drehlagereinrichtung mit drehbarer Lagerung der Rotationsvorrichtung aufweist, wobei an der zweiten Drehlagervorrichtung ein zweites Rotationsaggregat zum drehbaren Antreiben der zumindest einen Kragvorrichtung vorhanden ist. Die zweite Rotationseinrichtung kann hierbei unabhängig von der ersten Rotationseinrichtung angesteuert werden, so daß besonders reizvolle, die Aufmerksamkeit des Betrachters auf sich ziehende, Bewegungsabläufe erzielt werden können.

Eine weitere Ausgestaltung ist dadurch gekennzeichnet, daß eine zweite, am oder innerhalb des Körpers der Figur angeordnete Stützvorrichtung vorhanden ist, die in ihrem einen Endbereich eine außerhalb des Körpers angeordnete Festlagereinrichtung und in ihrem anderen Endbereich eine Drehlagereinrichtung zum drehbaren Lagern der ersten Rotationsvorrichtung aufweist.

Bei allen Ausführungsformen wird bevorzugt eine Zeitschaltvorrichtung eingesetzt, die das erste und/oder zweite Rotationsaggregat veranlaßt, periodisch um einen vorgebbaren Winkel in bzw.entgegen dem Uhrzeigersinn zu drehen.

In einer besonders vorteilhaften Ausgestaltung der erfindungsgemäßen beweglichen Figur ist die Figur lösbar an der Festlagereinrichtung und/oder dem Rotationsaggregat angeschlossen. Dadurch ist es möglich, in besonders einfacher Art und Weise die bewegliche Figur mit Kleidungsstücken, insbesondere Hosen, anzuziehen bzw. dieselben zu wechslen. Desweiteren kann die Figur als solche im Bedarfsfall gewechselt werden.

Weitere Ausführungsformen und Vorteile der Erfindung ergeben sich durch die in den Ansprüchen ferner aufgeführten Merkmale sowie durch die nachstehend angegebenen Ausführungsbeispiele.

Die Erfindung sowie vorteilhafte Ausführungsformen und Weiterbildungen derselben werden im folgenden anhand der in der Zeichnung dargestellten Beispiele näher beschrieben und erläutert. Es zeigen:
- Fig. 1: schematische Röntgenansicht einer beweglichen Figur mit menschlichem Erscheinungsbild, mit einer innerhalb eines Fußes angeordneter Stützvorrichtung, einer innerhalb des anderen Fußes angeordneten Rotationsvorrichtung und jeweils einer innerhalb der Arme vorhandener Kragvorrichtung, die an die Rotationsvorrichtung gekoppelt ist,
- Fig. 2: Röntgenansicht einer beweglichen Figur ähnlich der von Fig. 1, jedoch mit einem elastischen Element innerhalb der Stützvorrichtung,
- Fig. 3: Röntgenansicht einer beweglichen Figur ähnlich der von Fig. 1 mit einer zusätzlichen in einem Arm angeordneten zweiten Stützvorrichtung, an die eine Kragvorrichtung gekoppelt ist, und
- Fig. 4: Röntgenansicht einer beweglichen Figur ähnlich der Fig. 1 mit zusätzlichen Rotationsaggregaten für die Kragvorrichtungen und einer zusätzlichen zweiten Drehlagereinrichtung.

In Fig. 1 ist eine bewegliche Figur 10 mit menschlichem Erscheinungsbild dargestellt, die auf einer Plattform 12 steht. Eine derartige Figur wird häufig als Schaufensterfigur bezeichnet. Das Material, aus dem der Körper der Figur 10 hergestellt ist, ist Schaumstoff.

Im Inneren des in Fig. 1 rechtsseitig dargestellten Beines 14 der Figur 10 ist eine stabförmig sich über die gesamte Beinhöhe erstreckende Stützvorrichtung 16 vorhanden, die in ihrem unteren Endbereich die Sohle des Beines 14 durchstößt und mittels einer Festlagereinrichtung 18 an der Plattform 12 befestigt ist. Die Stützvorrichtung 16 weist in ihrem oberen Endbereich, der sich im Bereich der Hüfte der Figur 10 befindet, eine Abkröpfung 20 auf, an die eine als Ringelement ausgebildete Drehlagereinrichtung 22 angeschlossen ist. Das Ringelement weist einen größeren Innendurchmesser als die lichten Außenabmessungen der Rotationsvorrichtung 24 auf.

Innerhalb des in Fig. 1 linksseitig dargestellten Beines 23 der Figur 10 verläuft eine stabförmige Rotationsvorrichtung 24, die nach vorgebbaren Kriterien geformt ist und durch die Drehlagereinrichtung 22 hindurch sich nach oben bis in den Kopfbereich 26 der Figur 10 erstreckt. Die Rotationsvorrichtung 24 durchstößt in ihrem unteren Endbereich die Sohle des Beines 23 und ist in einem in der Plattform 12 verankerten Rotationsaggregat 28 verankert. Das Rotationsaggregat 28 treibt die Rotationsvorrichtung 24 rotierend (Pfeil R) an, wodurch der Körper der Figur infolge seiner Verformbarkeit eine rotierende Verschwenkbewegung durchführt. Im oberen Bereich, d. h. in etwa auf Schulterhöhe der Figur 10, ist in der Mitte an die Rotationsvorrichtung 24 ein Koppelglied 30 angeschlossen, an dem nach links und rechts auskragende Kragvorrichtungen 32 bzw. 34 befestigt sind, die sich in den linken bzw. rechten Arm 36 bzw. 38 der Figur 10 erstrecken.

Desweiteren ist eine, in den Figuren nicht dargestellte, Zeitschaltvorrichtung vorhanden, die bewirkt, daß sich die Rotationsvorrichtung 24 periodisch um einen vorgebbaren Rotationswinkel im bzw. gegen den Uhrzeigersinn verdreht. Durch das Rotieren der Rotationsvorrichtung wird dem Gesamtkörper abhängig vom Kurvenverlauf der Rotationsvorrichtung 24 eine rotierende Verschwenkbewegung eingeprägt, die ein fließendes und natürliches Bewegungsverhalten zeigt. Aus diesem Grunde ist diese bewegliche Figur hervorragend als Blickfang geeignet, da sie sich mit einem natürlichen Bewegungsablauf bewegt und infolgedessen vom Betrachter im ersten Augenblick als natürliche Person angesehen wird.

Die in Fig. 2 dargestellte bewegliche Figur 40 unterscheidet sich von der Figur 10 gemäß Fig. 1 im wesentlichen darin, daß in etwa auf Kniehöhe des rechten Beines 14 ein elastisches Element 42 vorhanden ist, wodurch im Hüftbereich der Figur 40 eine zusätzliche Verschiebebewegungskomponente ermöglicht wird, die in Fig. 2 durch die Pfeile V angedeutet ist und die der rotierenden Verschiebebewegung der gesamten Figur 40 überlagert wird. Gleiche Bauteile tragen dasselbe Bezugszeichen wie in Fig. 1 und werden nicht nochmals beschrieben.

Die in Fig. 3 dargestellte bewegliche Figur 50 ist von der Plattform 12 bis zum Hüftbereich identisch mit der in Fig. 1 beschriebenen Figur 10. Oberhalb der Drehlagereinrichtung 22 ist eine zweite Drehlagereinrichtung 52 vorhanden, die als Ringelement ausgebildet ist und durch die hindurch die Rotationsvorrichtung 24 sich nach oben bis in den Kopfbereich 26 der Figur 50 hinein erstreckt. Die zweite Drehlagereinrichtung 52 ist an einer zweiten Stützvorrichtung 54 angeschlossen, die nach oben durch das Innere des Armes 38 verläuft und außerhalb der Figur 50 verankert ist, wobei die Verankerung in Fig. 3 nicht dargestellt ist. Im Bereich des Anschlußpunktes des rechten Armes 38 ist an den Oberkörper der Figur 50 eine Kragvorrichtung 56 an die zweite Stützvorrichtung 54 angeschlossen, die sich quer über den Oberkörper nach links verlaufend in das Innere des linken Armes 36 erstreckt.

Auch die in Fig. 4 dargestellte bewegliche Figur 60 ist im unteren Bereich praktisch gleich wie die Figur 10 gemäß Fig. 1 aufgebaut. Die Rotationsvorrichtung 24 läuft ebenfalls bis in den Kopfbereich 26 der Figur 60 durch. An der Drehlagereinrichtung 22 ist über ein weiteres Ringelement 62 ein nach oben verlaufendes Stabelement 64 angeschlossen, an welchem in etwa in Brusthöhenbereich der Figur 60 wiederum ein Ringelement 66 angeschlossen ist, durch das hindurch die Rotationsvorrichtung 24 verläuft. Das Ringelement 66 weist gegenüber dem Ringelement 62 bzw. 22 einen größeren Innendurchmesser auf. An dem Ringelement 66 sind auf beiden Seiten zu den Armen 36 bzw. 38 hin Rotationsaggregate 68 vorhanden, die die in das Innere des rechten bzw. linken Armes hineinverlaufende Kragvorrichtungen 32, 34 rotierbar antreiben. Dabei können die Arme 36, 38 unterschiedlichste Positionen einnehmen (in Fig. 4 strichpunktiert dargestellt).

Insgesamt läßt sich infolge der Rotation der Rotationsvorrichtung 24 und der Rotation der Arme 36, 38 bei einer derartigen aufgebauten beweglichen Figur 60 ein natürlicher Bewegungsablauf mit geschmeidigen Übergängen erzielen. Die rotierende Verschwenkbewegung des Knies des linken Beines 23 ist in Fig. 4 durch die Pfeile R1, die Bewegung der Arme durch die Pfeile R2, die Bewegung des Oberkörpers durch den Pfeil R3 und die Bewegung des Kopfbereiches 26 durch die Pfeile R4 schematisch angedeutet.

## Patentansprüche

1. Bewegliche Figur (10; 40; 50; 60), insbesondere mit einem Erscheinungsbild als Mensch oder Tier,
**gekennzeichnet durch**
- einen Körper aus verformbarem Material,
- eine am oder innerhalb des Körpers der Figur (10; 40; 50; 60) angeordnete, im wesentlichen stabförmige Stützvorrichtung (16), die in ihrem einen Endbereich eine außerhalb des Körpers angeordnete Festlagereinrichtung (18) aufweist, und
- eine am oder innerhalb des Körpers der Figur (10; 40; 50; 60) angeordnete, in eine vorgebbare Kurvenform bringbare, mittels eines Rotationsaggregats (28) in Rotation versetzbare und im wesentlichen stabförmige Rotationsvorrichtung (24).

2. Figur nach Anspruch 1,
**dadurch gekennzeichnet,** daß
- die Stützvorrichtung (16) in ihrem anderen Endbereich eine Drehlagereinrichtung (22) aufweist, und
- die Rotationsvorrichtung (24) an der Drehlagereinrichtung (22) drehbar gelagert ist.

3. Figur nach Anspruch 1 oder 2,
**dadurch gekennzeichnet,** daß
die Drehlagereinrichtung (22) als ein die Rotationsvorrichtung (24) umgebendes Ringelement ausgebildet ist.

4. Figur nach Anspruch 3,
**dadurch gekennzeichnet,** daß
das Ringelement (22) einen größeren Innendurchmesser als die lichten Außenabmessungen der Rotationsvorrichtung (24) aufweist.

5. Figur nach einem oder mehreren der vorstehenden Ansprüche,
**dadurch gekennzeichnet,** daß
das Rotationsaggregat (28) außerhalb des Körpers der Figur (10; 40; 50; 60) vorhanden ist.

6. Figur nach einem oder mehreren der vorstehenden Ansprüche,
**dadurch gekennzeichnet,** daß
die Stützvorrichtung elastisch oder zumindest bereichsweise elastisch ausgebildet ist.

7. Figur nach einem oder mehreren der vorstehenden Ansprüche,
**dadurch gekennzeichnet,** daß
die Rotationsvorrichtung zumindest bereichsweise elastisch oder starr mit dem Körper der Figur verbunden ist.

8. Figur nach einem oder mehreren der vorstehenden Ansprüche,
**dadurch gekennzeichnet,** daß
die Stützvorrichtung (16) und/oder die Rotationsvorrichtung (24) zumindest bereichsweise innerhalb eines bzw. zweier Gliedmaßen der Figur vorhanden ist.

9. Figur mit einem Erscheinungsbild als Mensch oder Tier mit vier Gliedmaßen (14, 23, 36, 38) nach einem oder mehreren der vorstehenden Ansprüche,
**dadurch gekennzeichnet,** daß
- die Stützvorrichtung (16) innerhalb eines Gliedmaßes (14), bevorzugt eines Beines, des Menschen oder Tieres angeordnet ist,
- die Rotationsvorrichtung (24) innerhalb eines anderen Gliedmaßes (23), bevorzugt eines anderen Beines des Menschen oder Tieres angeordnet ist und bis in den Kopfbereich (26) des Menschen oder Tieres vorhanden ist,
- die Drehlagereinrichtung (22) im wesentlichen im Bereich der Hüfte des Menschen oder Tieres angeordnet ist.

10. Figur nach Anspruch 9,
**dadurch gekennzeichnet,** daß
zumindest eine, zumindest bereichsweise in einem weiteren Gliedmaß (36, 38), bevorzugt im oder am Arm des Menschen oder Tieres, angeordnete, an die Rotationsvorrichtung (24) angeschlossene und in eine vorgebbare Kurvenform bringbare Kragvorrichtung (32, 34) vorhanden ist.

11. Figur nach Anspruch 10,
**dadurch gekennzeichnet,** daß
die Stützvorrichtung (16) eine zweite Drehlagereinrichtung (66) mit drehbarer Lagerung der Rotationsvorrichtung (24) aufweist, wobei an der zweiten Drehlagereinrichtung (66) ein zweites Rotationsaggregat (68) zum drehbaren Antreiben der zumindest einen Kragvorrichtung (32, 34) vorhanden ist.

12. Figur nach Anspruch 11,
**dadurch gekennzeichnet,** daß
die zweite Drehlagereinrichtung (66) als Ringelement ausgebildet ist.

13. Figur nach Anspruch 12,
**dadurch gekennzeichnet,** daß
das Ringelement (66) einen größeren Innendurchmesser als die lichten Außenabmessungen der Rotationsvorrichtung (24) aufweist.

14. Figur nach einem oder mehreren vorstehenden Ansprüche,
**dadurch gekennzeichnet,** daß
eine zweite, am oder innerhalb des Körpers der Figur angeordnete Stützvorrichtung (54) vorhanden ist, die in ihrem einen Endbereich eine außerhalb des Körpers angeordnete Festlagereinrichtung und in ihrem anderen Endbereich eine Drehlagereinrichtung (52) zum drehbaren Lagern der ersten Rotationsvorrichtung (24) aufweist.

15. Figur nach Anspruch 12,
**dadurch gekennzeichnet,** daß
an die zweite Stützvorrichtung (54) eine weitere Kragvorrichtung (56) angeschlossen ist, die zumindest bereichsweise an oder in einem weiteren Gliedmaß (36) der Figur angeordnet ist.

16. Figur nach einem oder mehreren der vorstehenden Ansprüche,
**dadurch gekennzeichnet,** daß
eine Zeitschaltvorrichtung vorhanden ist, die das erste und/oder zweite Rotationsaggregat veranlaßt, periodisch um einen vorgebbaren Winkel im bzw. gegen den Uhrzeigersinn zu drehen.

17. Figur nach einem oder mehreren der vorstehenden Ansprüche,
**dadurch gekennzeichnet,** daß
der Körper der Figur im wesentlichen aus Schaumstoff besteht.

18. Figur nach einem oder mehreren der vorstehenden Ansprüche,
**dadurch gekennzeichnet,** daß
die Figur lösbar an der Festlagereinrichtung und/oder dem Rotationsaggregat angeschlossen ist.

## Claims

1. Moving figure (10; 40; 50; 60), in particular having the outward appearance of a human being or animal, characterized by
- a body consisting of a deformable material,
- an essentially bar-like supporting device (16) which is arranged on or within the body of the figure (10; 40; 50; 60) and, in one end region, has a fixed-bearing device (18) arranged outside the body, and
- an essentially bar-like rotational device (24) which is arranged on or within the body of the figure (10; 40; 50; 60), can be brought into a predetermined curved shape and can be set in rotation by means of a rotational unit (28).

2. Figure according to Claim 1, characterized in that
- in its other end region, the supporting device (16) has a rotational-bearing device (22), and
- the rotational device (24) is mounted rotatably on the rotational-bearing device (22).

3. Figure according to Claim 1 or 2, characterized in that the rotational-bearing device (22) is designed as a ring element which encloses the rotational device (24).

4. Figure according to Claim 3, characterized in that the internal diameter of the ring element (22) is greater than the clear outer dimensions of the rotational device (24).

5. Figure according to one or more of the preceding claims, characterized in that the rotational unit (28) is provided outside the body of the figure (10; 40; 50; 60).

6. Figure according to one or more of the preceding claims, characterized in that the supporting device is designed to be elastic or to be elastic at least in certain areas.

7. Figure according to one or more of the preceding claims, characterized in that the rotational device is connected, at least in certain areas, elastically or rigidly to the body of the figure.

8. Figure according to one or more of the preceding claims, characterized in that the supporting device (16) and/or the rotational device (24) is/are provided at least in certain areas within one or two limbs of the figure.

9. Figure having the appearance of a human being or animal with four limbs (14, 23, 36, 38) according to one or more of the preceding claims, characterized in that
- the supporting device (16) is arranged within a limb (14), preferably a leg, of the human being or animal,
- the rotational device (24) is arranged within another limb (23), preferably another leg, of the human being or animal and extends into the head region (26) of the human being or animal,
- the rotational-bearing device (22) is arranged essentially in the region of the hip of the human being or of the haunch of the animal.

10. Figure according to Claim 9, characterized in that there is provided at least one extension device (32, 34), which is arranged at least in certain areas in a further limb (36, 38), preferably in or on the arm of the human being or animal, is connected to the rotational device (24) and can be brought into a predetermined curved shape.

11. Figure according to Claim 10, characterized in that the supporting device (16) has a second rotational-bearing device (66) with rotatable mounting of the rotational device (24), a second rotational unit (68) being provided on the second rotational-bearing device (66) for the rotatable driving of the at least one extension device (32, 34).

12. Figure according to Claim 11, characterized in that the second rotational-bearing device (66) is designed as a ring element.

13. Figure according to Claim 12, characterized in that the internal diameter of the ring element (66) is greater than the clear outer dimensions of the rotational device (24).

14. Figure according to one or more of the preceding claims, characterized in that there is provided a second supporting device (54) which is arranged on or within the body of the figure, and in one end region, has a fixed-bearing device arranged outside the body and, in its other end region, has a rotational-bearing device (52) for the rotatable mounting of the first rotational device (24).

15. Figure according to Claim 12, characterized in that connected to the second supporting device (54) there is a further extension device (56) which is arranged at least in certain areas on or in a further limb (36) of the figure.

16. Figure according to one or more of the preceding claims, characterized in that a timing device is provided, and this makes it possible for the first and/or second rotational unit to be rotated periodically by a predeterminable angle in or counter to the clockwise direction.

17. Figure according to one or more of the preceding claims, characterized in that the body of the figure consists essentially of foam.

18. Figure according to one or more of the preceding claims, characterized in that the figure is connected releasably to the fixed-bearing device and/or the rotational unit.

## Revendications

1. Figure animée (10; 40; 50; 60), ayant en particulier l'aspect d'un être humain ou d'un animal, caractérisée par
- un corps en matériau déformable,
- un dispositif de support (16), essentiellement en forme de barre, agencé sur ou à l'intérieur du corps de la figure (10; 40; 50; 60), qui présente dans l'une de ses parties terminales un dispositif d'appui fixe (18) agencé à l'extérieur du corps, et
- un dispositif de rotation (24), essentiellement en forme de barre et se laissant amener à une forme courbe pouvant être préfixée, disposé sur ou à l'intérieur du corps de la figure (10; 40; 50; 60) et pouvant être animé d'une rotation au moyen d'un équipement moteur de rotation (28).

2. Figure selon la revendication 1, caractérisée en ce que
- le dispositif de support (16) présente un dispositif de palier tournant (22) dans son autre partie terminale et
- le dispositif de rotation (24) est monté rotatif sur le dispositif de palier tournant (22).

3. Figure selon la revendication 1 ou 2, caractérisée en ce que le dispositif de palier tournant (22) est réalisé comme un élément annulaire entourant le dispositif de rotation (24).

4. Figure selon la revendication 3, caractérisée en ce que l'élément annulaire (22) possède un diamètre intérieur plus grand que les dimensions extérieures hors tout du dispositif de rotation (24).

5. Figure selon une ou plusieurs des revendications précédentes, caractérisée en ce que l'équipement moteur de rotation (28) est prévu à l'extérieur du corps de la figure (10; 40; 50; 60).

6. Figure selon une ou plusieurs des revendications précédentes, caractérisée en ce que le dispositif de support est élastique ou au moins partiellement élastique.

7. Figure selon une ou plusieurs des revendications précédentes, caractérisée en ce que le dispositif de rotation est relié au moins partiellement au corps de la figure, élastiquement ou rigidement.

8. Figure selon une ou plusieurs des revendications précédentes, caractérisée en ce que le dispositif de support (16) et/ou le dispositif de rotation (24) est prévu au moins partiellement à l'intérieur d'un ou de deux membres de la figure.

9. Figure ayant l'aspect d'un être humain ou d'un animal et possédant quatre membres (14, 23, 36, 38), selon une ou plusieurs des revendications précédentes, caractérisée en ce que
- le dispositif de support (16) est agencé à l'intérieur d'un membre (14) de l'être humain ou de l'animal, de préférence d'un membre inférieur,
- le dispositif de rotation (24) est agencé à l'intérieur d'un autre membre (23), de préférence de l'autre membre inférieur de l'être humain ou de l'animal, et se prolonge jusque dans la tête (26) de l'être humain ou de l'animal, et
- le dispositif de palier tournant (22) est agencé essentiellement au niveau des hanches de l'être humain ou de l'animal.

10. Figure selon la revendication 9, caractérisée en ce qu'elle comprend au moins un dispositif en porte à faux (32, 34) agencé au moins partiellement dans un autre membre (36, 38), de préférence à l'intérieur ou sur un bras de l'être humain ou de l'animal, raccordé au dispositif de rotation (24) et se laissant amener à une forme courbe pouvant être préfixée.

11. Figure selon la revendication 10, caractérisée en ce que le dispositif de support (16) comporte un second dispositif de palier tournant (66), sur lequel est monté rotatif le dispositif de rotation (24), avec prévision sur le second dispositif de palier tournant (66) d'un second équipement moteur de rotation (68) pour l'entraînement en rotation du dispositif en porte à faux (32, 34).

12. Figure selon la revendication 11, caractérisée en ce que le second dispositif de palier tournant (66) est réalisé comme un élément annulaire.

13. Figure selon la revendication 12, caractéridée en ce que l'élément annulaire (66) possède un diamètre intérieur plus grand que les dimensions extérieures hors tout du dispositif de rotation (24).

14. Figure selon une ou plusieurs des revendications précédentes, caractérisée en ce qu'elle comprend un second dispositif de support (54), agencé sur ou à l'intérieur du corps de la figure, qui présente dans l'une de ses parties terminales un dispositif d'appui fixe agencé à l'extérieur du corps et, dans son autre partie terminale, un dispositif de palier tournant (52) pour le montage rotatif du premier dispositif de rotation (24).

15. Figure selon la revendication 12, caractérisée en ce qu'un dispositif en porte à faux (56) supplémentaire est raccordé au second dispositif de support (54) et agencé au moins partiellement sur ou à l'intérieur d'un autre membre (36) de la figure.

16. Figure selon une ou plusieurs des revendications précédentes, caractérisée en ce qu'un dispositif commutateur à minuterie est prévu pour faire tourner le premier et/ou le second équipement moteur de rotation périodiquement d'un angle, pouvant être préfixé, dans le sens horaire ou en sens contraire.

17. Figure selon une ou plusieurs des revendications précédentes, caractérisée en ce que le corps de la figure est essentiellement en mousse (matériau alvéolaire).

18. Figure selon une ou plusieurs des revendications précédentes, caractérisée en ce qu'elle est raccordée de façon détachable au dispositif d'appui fixe et/ou à l'équipement moteur de rotation.
